# FASCICULE DE BREVET EUROPEEN

(11) **EP 2 041 417 B1**
(45) Date de publication et mention de la délivrance du brevet: **23.12.2009**
(21) Numéro de dépôt: 07803942.7
(22) Date de dépôt: 26.06.2007
(51) Int. Cl.: F02F 1/38, B22D 19/00

(54) **CULASSE POUR MOTEUR A COMBUSTION INTERNE COMPORTANT UN ELEMENT DE RENFORT**
ZYLINDERKOPF EINES VERBRENNUNGSMOTORS MIT VERSTÄRKUNGSELEMENT
INTERNAL COMBUSTION ENGINE CYLINDER HEAD COMPRISING A REINFORCING ELEMENT

(30) Priorité: 18.07.2006 FR 0606526
(43) Date de publication de la demande: 01.04.2009
(73) Titulaire: Renault SAS, 92100 Boulogne Billancourt (FR)
(72) Inventeur: DEJEAN, Romain, F-92500 Rueil Malmaison (FR); NICOULEAU-BOURLES, Eric, F-92500 Rueil Malmaison (FR)
(86) Numéro de dépôt international: PCT/FR2007/051523
(87) Numéro de publication internationale: WO 2008/009834

(56) Documents cités:
- EP-A1- 0 595 676
- DE-A1-102004 053 362
- FR-A- 2 059 230
- JP-A- 58 074 266

## Description

La présente invention concerne une culasse pour moteur à combustion interne.

Les culasses des moteurs à combustion interne sont généralement réalisées en alliage d'aluminium.

Dans les moteurs à combustion interne actuels, en particulier dans les moteurs diesel turbocompressés à injection directe dont la puissance peut atteindre 80 kW par litre de cylindrée, la face de la culasse adjacente à la chambre de combustion est sollicitée par des pressions pouvant atteindre 200 bars engendrant des efforts de flexion considérables auxquelles s'ajoutent des sollicitations thermiques dues aux fortes températures régnant dans la chambre de combustion.

Ces sollicitations mécaniques et thermiques peuvent conduire à la fissuration de la tablature de la culasse, c'est-à-dire la couche d'alliage d'aluminium qui sépare la face adjacente à la chambre de combustion, des conduits d'admission et d'échappement ainsi que des passages pour le liquide de refroidissement qui sont réalisés dans la culasse.

Les FR2671310 et 2682899 décrivent des culasses de moteur à combustion interne ayant une résistance améliorée à l'égard des sollicitations précitées.

Les solutions décrites dans les documents ci-dessus consistent à réaliser la culasse par coulées successives de deux alliages différents.

Cependant ces solutions sont de mise en oeuvre délicate et coûteuse et ne sont pas suffisantes pour éviter la fissuration des culasses des moteurs de forte puissance spécifique prévus dans le futur. Le FR 2 059 230 montre une culasse selon la première partie de la revendication 1.

Le but de l'invention est de créer une culasse pour moteur à combustion interne, réalisée en alliage d'aluminium ayant une résistance nettement augmentée à l'égard des sollicitations mécaniques et thermiques évoquées plus haut.

Ce but est atteint selon l'invention par une culasse caractérisée en ce qu'elle comprend un élément ajouré s'étendant près de la face de la culasse adjacente à la chambre de combustion, cet élément ajouré étant complètement enrobé par l'alliage d'aluminium de la culasse et étant réalisé dans une matière ayant une résistance à la flexion supérieure à celle dudit alliage d'aluminium.

L'élément ajouré ci-dessus renforce notamment à l'égard des efforts de flexion qu'elle subit lors du fonctionnement du moteur, la partie de la culasse appelée tablature qui est adjacente à la chambre de combustion.

L'élément ajouré est en acier et est constitué par une grille ou un treillis.

Cette grille ou treillis s'étend de préférence parallèlement à la face de la culasse adjacente à la chambre de combustion. Cette grille ou treillis, en acier ou en un autre alliage à haute résistance, est ainsi séparée de ladite face par une épaisseur d'alliage d'aluminium constante.

Avantageusement, ledit treillis s'étend sur sensiblement toute la longueur et la largeur de la culasse.

De ce fait, ledit treillis renforce à l'égard des efforts de flexion et thermiques, toute la partie de la culasse qui est adjacente à la chambre de combustion.

Avantageusement, ledit treillis s'étend entre les conduits d'admission et d'échappement et les passages pour le liquide de refroidissement réalisés dans la culasse et ladite face adjacente à la chambre de combustion.

De préférence, ledit treillis est séparé desdits conduits, passages et de ladite face par une épaisseur d'alliage d'aluminium au moins égale à l'épaisseur dudit treillis.

De préférence également, ledit treillis comporte des évidements entourant les conduits d'échappement et d'admission, l'injecteur de carburant et la bougie de préchauffage.

Ces évidements du treillis sont séparés desdits conduits, passages et bougie par une épaisseur suffisante d'alliage d'aluminium.

Dans une réalisation préférée de l'invention, le treillis est composé de barrettes parallèles s'étendant suivant la longueur de la culasse, de barrettes parallèles s'étendant suivant la largeur de la culasse et de barrettes parallèles s'étendant suivant des diagonales.

Pour augmenter la résistance à la flexion du treillis, les barrettes ont une épaisseur plus faible dans le plan du treillis, que dans une direction perpendiculaire à ce plan.

D'autres particularités et avantages de l'invention apparaîtront encore tout au long de la description ci-après.

Aux dessins annexés, donnés à titre d'exemples, non limitatifs :
- la figure 1 est une vue en coupe transversale d'une culasse comportant un élément ajouré en forme de treillis,
- la figure 2 est une vue en plan du treillis,
- la figure 3 est une vue en perspective d'une partie du treillis,
- la figure 4 est une vue en perspective d'une partie de la culasse dans laquelle le treillis est enrobé,
- la figure 5 est une vue en coupe du détail A de la figure 4.

La figure 1 représente en coupe la culasse 1 d'un moteur à combustion interne, réalisée en alliage d'aluminium, en particulier d'un moteur diesel à injection directe.

Cette culasse 1 comprend un élément ajouré 2 s'étendant près de la face 3 de la culasse adjacente à la chambre de combustion. Cet élément ajouré 2 est complètement enrobé par l'alliage d'aluminium de la culasse 1 et est réalisé dans une matière telle que l'acier ayant une résistance à la flexion supérieure à celle de l'alliage d'aluminium constituant la culasse 1.

On voit sur les figures 2 et 3 que l'élément ajouré 1 est un treillis qui peut être découpé ou estampé dans une plaque en acier ou être moulé.

La figure 1 montre que le treillis 2 s'étend parallèlement à la face 3 de la culasse 1, adjacente à la chambre de combustion et s'étend sur sensiblement toute la longueur et la largeur de la culasse 1.

Par ailleurs, le treillis 2 s'étend entre les conduits d'admission 4 et d'échappement 5 et les passages 6, 7, 8 pour le liquide de refroidissement réalisés dans la culasse et la face 3 adjacente à la chambre de combustion.

Le treillis 2 est séparé des conduits 4, 5, des passages 6, 7, 8 et de la face 3 par une épaisseur d'alliage d'aluminium au moins égale à l'épaisseur du treillis 2.

Les figures 2 et 4 montrent d'autre part, que le treillis 2 comporte des évidements circulaires 9, 10, 11, 12, 13 destinés à entourer les conduits d'échappement et d'admission, l'injecteur de carburant et la bougie de préchauffage.

Comme montré sur les figures 2 et 3, le treillis est composé de barrettes parallèles 14 s'étendant suivant la longueur de la culasse, de barrettes parallèles 15 s'étendant suivant la largeur de la culasse et de barrettes parallèles 16, 17 s'étendant suivant des diagonales.

De plus, les barrettes 14, 15, 16 et 17 ont une épaisseur plus faible dans le plan du treillis 2 que dans une direction perpendiculaire à ce plan.

Cette particularité confère au treillis 2 une importante résistance aux efforts de flexion, malgré le fait que les ajours compris entre les barrettes 14 à 17 représentent une surface supérieure à 90% de la surface totale du treillis 2.

Lors de la fabrication de la culasse 1 par coulée sous pression d'alliage d'aluminium dans une moule, l'alliage en fusion enrobe complètement les barrettes 14 à 17 du treillis 2 et remplit entièrement les ajours c'est-à-dire les espaces compris entre les barrettes.

Le treillis 2 en acier renforce à l'égard des efforts de flexion la tablature de la culasse et empêche la fissuration de celle-ci, malgré les fortes sollicitations mécaniques et thermiques qu'elle subit dans le cas d'un moteur dont la puissance peut atteindre 80 KW par litre de cylindrée.

Le treillis 2 peut également être réalisé en un autre alliage à haute résistance que l'acier.

## Revendications

1. Culasse (1) pour moteur à combustion interne, réalisée en alliage d'aluminium et comprenant un élément ajouré (2) s'étendant près de la face (3) de la culasse adjacente à la chambre de combustion, cet élément ajouré (2) étant complètement enrobé par l'alliage d'aluminium de la culasse et étant réalisé dans une matière ayant une résistance à la flexion supérieure à celle dudit alliage d'aluminium, **caractérisée en ce que** l'élément ajouré (2) est un treillis.

2. Culasse selon la revendication 1, **caractérisée en ce que** le treillis (2) est en acier.

3. Culasse selon l'une des revendications précédentes, **caractérisée en ce que** ledit treillis (2) s'étend parallèlement à la face (3) de la culasse (1) adjacente à la chambre de combustion.

4. Culasse selon l'une des revendications précédentes, **caractérisée en ce que** ledit treillis (2) s'étend sur sensiblement toute la longueur et la largeur de la culasse (1).

5. Culasse selon l'une des revendications précédentes, **caractérisée en ce que** ledit treillis (2) s'étend entre les conduits d'admission (4) et d'échappement (5) et les passages (6, 7, 8) pour le liquide de refroidissement réalisés dans la culasse et ladite face (3) adjacente à la chambre de combustion.

6. Culasse selon la revendication 5, **caractérisée en ce que** ledit treillis (2) est séparé desdits conduits (4, 5), passages (6, 7, 8) et de ladite face (3) par une épaisseur d'alliage d'aluminium au moins égale à l'épaisseur dudit treillis (2).

7. Culasse selon l'une des revendications précédentes, **caractérisée en ce que** ledit treillis (2) comporte des évidements (9, 10, 11, 12, 13) entourant les conduits d'échappement et d'admission, l'injecteur de carburant et la bougie de préchauffage.

8. Culasse selon l'une des revendications précédentes, **caractérisée en ce que** le treillis (2) est composé de barrettes parallèles (14) s'étendant suivant la longueur de la culasse, de barrettes parallèles (15) s'étendant suivant la largeur de la culasse et de barrettes parallèles (16, 17) s'étendant suivant des diagonales.

9. Culasse selon la revendication 8, **caractérisée en ce que** les barrettes (14 à 17) ont une épaisseur plus faible dans le plan du treillis (2), que dans une direction perpendiculaire à ce plan.

## Claims

1. Internal combustion engine cylinder head (1) made of aluminum alloy and including an openwork element (2) lying near the face (3) of the cylinder head adjacent to the combustion chamber, this openwork element (2) being completely encased in the aluminum alloy of the cylinder head and being made from a material having a better bending strength than that of said aluminum alloy, **characterized in that** the openwork element (2) is a lattice.

2. Cylinder head according to Claim 1, **characterized in that** the lattice (2) is made of steel.

3. Cylinder head according to either of the preceding claims, **characterized in that** said lattice (2) lies parallel to the face (3) of the cylinder head (1) adjacent to the combustion chamber.

4. Cylinder head according to one of the preceding claims, **characterized in that** said lattice (2) lies generally over the whole length and the width of the cylinder head (1).

5. Cylinder head according to one of the preceding claims, **characterized in that** said lattice (2) lies between the intake (4) and exhaust (5) ports and the passages (6, 7, 8) for the coolant made in the cylinder head and said face (3) adjacent to the combustion chamber.

6. Cylinder head according to Claim 5, **characterized in that** said lattice (2) is separated from said ports (4, 5), passages (6, 7, 8) and said face (3) by a thickness of aluminum alloy at least equal to the thickness of said lattice (2).

7. Cylinder head according to one of the preceding claims, **characterized in that** said lattice (2) comprises cut-outs (9, 10, 11, 12, 13) surrounding the intake and exhaust ports, the fuel injector and the glow plug.

8. Cylinder head according to one of the preceding claims, **characterized in that** the lattice (2) is composed of parallel strips (14) lying along the length of the cylinder head, parallel strips (15) lying along the width of the cylinder head and parallel strips (16, 17) lying along diagonals.

9. Cylinder head according to Claim 8, **characterized in that** the strips (14 to 17) have a smaller thickness in the plane of the lattice (2) than in a direction perpendicular to this plane.

## Patentansprüche

1. Zylinderkopf (1) für einen Verbrennungsmotor, der aus Aluminiumlegierung hergestellt ist und ein durchbrochenes Element (2) enthält, das sich nahe der dem Brennraum benachbarten Seite (3) des Zylinderkopfs erstreckt, wobei dieses durchbrochene Element (2) vollständig von der Aluminiumlegierung des Zylinderkopfs umhüllt und aus einem Material hergestellt ist, das eine höhere Biegefestigkeit hat als die Aluminiumlegierung, **dadurch gekennzeichnet, dass** das durchbrochene Element (2) ein Gitter ist.

2. Zylinderkopf nach Anspruch 1, **dadurch gekennzeichnet, dass** das Gitter (2) aus Stahl ist.

3. Zylinderkopf nach einem der vorhergehenden Ansprüche, **dadurch gekennzeichnet, dass** das Gitter (2) sich parallel zu der dem Brennraum benachbarten Seite (3) des Zylinderkopfs (1) erstreckt.

4. Zylinderkopf nach einem der vorhergehenden Ansprüche, **dadurch gekennzeichnet, dass** das Gitter (2) sich im Wesentlichen über die ganze Länge und Breite des Zylinderkopfs (1) erstreckt.

5. Zylinderkopf nach einem der vorhergehenden Ansprüche, **dadurch gekennzeichnet, dass** das Gitter (2) sich zwischen dem Ansaugkanal (4) und dem Auslasskanal (5) und den in dem Zylinderkopf hergestellten Durchlässen (6, 7, 8) für das Kühlmittel und der dem Brennraum benachbarten Seite (3) erstreckt.

6. Zylinderkopf nach Anspruch 5, **dadurch gekennzeichnet, dass** das Gitter (2) von den Kanälen (4, 5), Durchlässen (6, 7, 8) und der Seite (3) durch eine Dicke der Aluminiumlegierung getrennt ist, die mindestens gleich der Dicke des Gitters (2) ist.

7. Zylinderkopf nach einem der vorhergehenden Ansprüche, **dadurch gekennzeichnet, dass** das Gitter (2) Aussparungen (9, 10, 11, 12, 13) aufweist, die die Auslass- und Ansaugkanäle, das Kraftstoffeinspritzventil und die Glühkerze umgeben.

8. Zylinderkopf nach einem der vorhergehenden Ansprüche, **dadurch gekennzeichnet, dass** das Gitter (2) aus parallelen Stegen (14), die sich entlang der Länge des Zylinderkopfs erstrecken, aus parallelen Stegen (15), die sich entlang der Breite des Zylinderkopfs erstrecken, und aus parallelen Stegen (16, 17), die sich entlang von Diagonalen erstrecken besteht.

9. Zylinderkopf nach Anspruch 8, **dadurch gekennzeichnet, dass** die Stege (14 bis 17) in der Ebene des Gitters (2) eine geringere Dicke haben als in einer Richtung lotrecht zu dieser Ebene.
